# FASCICULE DE BREVET EUROPEEN

(11) **EP 0 750 732 B1**
(45) Date de publication et mention de la délivrance du brevet: **25.08.1999**
(21) Numéro de dépôt: 95913201.0
(22) Date de dépôt: 15.03.1995
(51) Int. Cl.: F25D 3/00, F25D 23/06

(54) **ELEMENT A DOUBLE FONCTION DE TRANSFERT THERMIQUE POUR ENCEINTES ISOTHERMES; ENCEINTE ISOTHERMIQUE EQUIPEE D'UN TEL ELEMENT**
ZWEIZWECKWÄRMEÜBERTRAGUNGSELEMENT FÜR ISOTHERMISCHE RÄUME, MIT EINEM SOLCHEN ELEMENT VERSEHENER, ISOTHERMISCHER RAUM
ELEMENT HAVING A DOUBLE HEAT TRANSFER FUNCTION FOR ISOTHERMAL CHAMBERS, AND ISOTHERMAL CHAMBER PROVIDED THEREWITH

(30) Priorité: 15.03.1994 FR 9402998
(43) Date de publication de la demande: 02.01.1997
(73) Titulaire: Premark FEG L.L.C., Wilmington, Delaware 19801 (US); MONETTI FRANCE, 69652 Villefranche-sur-Saone (FR); CARBOXYQUE FRANCAISE SA, 92800 Puteaux Cédex 22 (FR)
(72) Inventeur: GRAZON, Jean-Pierre, F-94230 Cachan (FR); GIBOT, Claude, F-93390 Clichy-sous-Bois (FR); BECHENNEC, Alain, F-75015 Paris (FR); TIBY, Gérard, F-94370 Sucy-en-Brie (FR)
(74) Mandataire: Desaix, Anne
(86) Numéro de dépôt international: FR9500315
(87) Numéro de publication internationale: WO9525253

(56) Documents cités:
- DE-A- 1 501 216
- DE-A- 3 212 529
- FR-A- 1 161 997
- FR-A- 2 184 864
- US-A- 1 876 915
- US-A- 2 393 245
- US-A- 3 971 231
- US-A- 4 404 818
- US-A- 4 848 095

## Description

La présente invention concerne la conservation, dans des conditions isothermes indépendantes de toute source d'énergie extérieure, de tous produits tels que par exemples les aliments ou les produits pharmaceutiques pour lesquels une température homogène doit être obligatoirement préservée entre le moment de leur préparation et leur utilisation par un utilisateur final.

Ceci implique que, notamment pendant le transport de ces produits, transport qui peut durer un laps de temps relativement long et, dans certains cas, atteindre plusieurs heures, cette chaîne isothermique ne soit pas rompue.

Se pose également le problème d'un transport simultané de produits devant impérativement être conservés à des températures différentes, sans rupture de leur chaîne de froid, tels les produits frais et les produits surgelés.

Il est en effet bien connu de l'homme du métier qu'une bonne conservation de produits alimentaires ou pharmaceutiques est dépendante non seulement du maintien de la température de conservation desdits produits, mais également d'une variation minimale autour de cette température et, en tout état de cause, exempte de changements de phases : un produit surgelé notamment se conservera moins bien lorsqu'il aura subi des écarts de température importants même vers des valeurs négatives élevées que des produits surgelés qui sont maintenus sensiblement à la même température, celle-ci ne devant naturellement pas être supérieure à -18°C. De même, un produit frais devant être maintenu à une température de 2-4°C peut subir des dommages importants à des températures négatives,

Il est par exemple connu du brevet US3971231 d'insérer, dans un caisson isolé, un conteneur rempli de carboglace ayant une paroi perforée et une paroi fermée. Cependant un tel conteneur ne permet pas de disposer, dans l'espace jouxtant la paroi fermée du conteneur, d'une température pouvant être maintenue à des valeurs positives.

Le problème posé, non encore résolu par la technologie existante, était donc la mise en oeuvre d'une enceinte isotherme autonome de toute source d'énergie extérieure, susceptible de contenir simultanément un ou plusieurs compartiments de taille modulable en fonction des besoins, des compartiments contigus présentant des températures d'ambiance suffisamment différentes pour assurer le maintien de la chaîne de froid tant pour des produits surgelés que pour des produits frais, notamment des salades, fruits ou autres.

Chaque compartiment devra assurer une température d'ambiance constante à la fois dans le volume dudit compartiment et dans le temps d'autonomie nécessaire au maintient de ces enceintes hors de toute source énergétique frigorigène extérieure, et en tout état de cause au moins pendant une durée comprise entre 0 et 4 heures.

Dans tout ce qui suit, on appellera "température constante" ou "température contrôlée" une température d'ambiance pour laquelle les variations se situent dans un intervalle de plus ou moins 4°C autour de la température choisie dans le compartiment de produits frais et la variation de température se situe entre -18°C et -26°C dans le compartiment de produits congelés ; la signification du maintien d'une température constante ou pratiquement constante nonobstant les variations de la température extérieure s'applique également aux variations dans le temps dans un intervalle de 0 à 4 h pendant lequel l'enceinte est dissociée de toute source de froid extérieure.

Le but encore de la présente invention est de réaliser une telle enceinte isotherme comportant un nombre quelconque de compartiments pouvant être maintenus individuellement à différentes températures, ne nécessitant pas la mise en oeuvre, dans cette enceinte, de cloisons séparatrices en matière isolante inerte, qui créeraient un volume mort important à l'intérieur de l'enceinte.

Les problèmes posés ci-dessus ont été résolus par l'invention qui consiste, conformément au préambule de la revendication 1 ou 2, en la mise au point d'un élément de cloison à double face, amovible, utilisable notamment dans une enceinte isotherme, comportant un premier compartiment, non étanche, rempli d'un élément frigorigène solide et sublimable, par exemple de la carboglace, et pourvu d'ouvertures réparties de façon sensiblement homogène sur sa face externe. L'invention est caractérisée en ce que l'élément de cloison comporte dans son épaisseur un deuxième compartiment contigu au premier, ce deuxième compartiment, étanche, pouvant être assimilé à un boîtier, et étant rempli par un eutectique de température de fusion notablement supérieure à la température de sublimation ou de fusion de l'élément frigorigène, sous forme de gel ou de mélange, ou par de l'air. L'élément de cloison a pour fonction de diriger et de maintenir des températures suffisamment différentes pour pouvoir assurer des compartiments aptes à contenir simultanément des produits surgelés dans l'un et des produits frais dans l'autre, sans rupture de la chaîne du froid pour l'ensemble des produits considérés.

Par "eutectique", on entend dans la présente demande tout mélange de deux corps ou plus dont la fusion se fait à température constante. Dans ces conditions, tant que les frigories sont apportées par la carboglace, l'eutectique reste à une température constante qui est sa température de fusion, qui peut donc être déterminée par le choix du mélange eutectique considéré, en fonction de la température d'ambiance choisie dans le compartiment.

La seule condition est que la température de solidification de l'agent frigorigène (carboglace) soit très notablement inférieure à la température de fusion du gel ou du mélange eutectique.

Dans le cadre de la description de la présente invention, nous utilisons de façon indifférente les termes "eutectique", "mélange eutectique", "gel eutectique" ou "tampon" pour caractériser la substance (y compris l'air) qui est mise dans le boîtier étanche et permet d'assurer et de maintenir une température dirigée dans le compartiment contigu audit boîtier étanche sensiblement identique à la température de fusion de ladite substance tampon ou gel.

Dans les applications les plus courantes telles que celles qui ont été évoquées plus haut, cet agent frigorigène sera constitué de gaz carbonique solide sous toutes ses formes (plaquettes, sticks, pellets, neige) dont la température de sublimation est de -78°C à la pression atmosphérique, mais on peut envisager d'autres agents frigorigènes, dans d'autres applications. En tout cas, cet agent frigorigène pourra avoir pour fonctions de diriger une température, même très basse, dans l'un des volumes de l'enceinte isotherme et de transférer les frigories nécessaires à travers le boîtier-tampon décrit précédemment en vue de maintenir une autre température dirigée différente dans un autre volume de l'enceinte isotherme, température déterminée en fonction de l'application envisagée, cette température étant par exemple voisine de 0°C pour le maintien d'aliments au frais.

On conçoit qu'un élément de cloison conforme à l'invention pourra ainsi constituer dans une enceinte isotherme au moins deux compartiments à températures différentes: du côté de l'espace à agent frigorigène, un compartiment de congélation à température en principe notablement inférieure à 0°C (jusqu'à -18 ou -25°C le cas échéant) pour les produits à maintenir à des températures négatives et du côté du boîtier-tampon contenant par exemple le gel eutectique, un compartiment de réfrigération à température voisine de 0°C pour les produits à maintenir frais. Le "boîtier-tampon" représente de la sorte entre ces deux compartiments réfrigérateur et congélateur, un mécanisme "d'équilibre d'impédance" évitant le recours à toute cloison isolante inerte.

L'avantage de ce système pour moduler le volume utile de chacun des compartiments apparaît clairement.

Bien entendu, les températures dans les différents compartiments peuvent être réglées et maintenus dans le temps aux valeurs voulues en fonction de l'impédance du tampon et de celle de l'agent frigorigène, ainsi que des pertes thermiques vers l'extérieur (fonction de la température extérieure), de l'état initial du tampon (eutectique) et de la durée prévue pour le transport.

Avantageusement, un interstice est ménagé entre ledit boîtier et la partie inférieure de ladite paroi non étanche ou grille pour permettre l'écoulement dudit gaz réfrigérant vers le bas, celui-ci étant plus lourd que l'air dans le cas où il provient de la sublimation du gaz carbonique solide (CO2).

L'élément peut aussi se caractériser en ce que la partie inférieure dudit boîtier est élargie à sa base pour offrir audit tampon un volume de contenance suffisante, ce boîtier étant avantageusement réalisé en un matériau à conductibilité thermique élevée, par exemple en acier inoxydable ou en aluminium.

L'agent frigorigène pourra se présenter sous toute forme appropriée rappelée précédemment et les utilisateurs pourront ainsi se procurer facilement et à bas prix l'agent frigorigène, et l'introduire dans ledit espace des éléments juste avant mise en place de ceux-ci dans l'enceinte isotherme.

L'invention concerne par ailleurs une enceinte isotherme équipée d'un ou plusieurs éléments de cloison tels qu'ils viennent d'être définis (voir revendications 8 à 13). Une telle enceinte aura préférentiellement la forme d'un caisson ou d'une boîte parallélépipédique classique à parois isolantes, pouvant être fermée de façon hermétique à l'aide d'un couvercle également isolant, les éléments de cloison étant alors établis, dans cette enceinte, en tant que parois verticales amovibles, permettant de constituer dans cette enceinte des compartiments modulables susceptibles d'être maintenus à différentes températures.

La hauteur du caisson ou de la boîte représentant l'enceinte isotherme est sensiblement égale à la hauteur de l'élément de cloison à double face de l'invention.

Une telle enceinte pourra ainsi contenir au moins un élément de cloison à double face amovible, comportant dans son épaisseur deux compartiments contigus l'un à l'autre, le premier compartiment, non étanche, étant susceptible d'être rempli par un élément frigorigène solide et sublimable, notamment du gaz carbonique ou carboglace, le deuxième compartiment, étanche, ou boîtier, étant rempli par une substance tampon de type eutectique ; un tel élément de cloison à double face délimite deux compartiments dans l'enceinte ; il va de soi que deux éléments de cloison déterminent trois enceintes, etc... ; le compartiment de l'enceinte isotherme jouxtant la partie boîtier étanche de l'élément de cloison à double face, maintient la température d'ambiance dudit compartiment à une température voisine de la température de fusion de l'eutectique, alors que le compartiment jouxtant la partie non étanche de l'élément de cloison à double face contenant un élément frigorigène est maintenu à une température d'ambiance inférieure ou égale à -18°C, donc très inférieure à la précédente.

Il va de soi que, pour que la température à coeur des produits conservés dans l'un ou l'autre des compartiments reste constante et ne subisse pas de rupture dans la chaîne du froid, il est nécessaire que l'enceinte isotherme munie des éléments de cloison à double face amovible de l'invention soient chargés soit avec des produits surgelés ayant déjà une température inférieure ou égale à -18°C pour le compartiment congélateur jouxtant le compartiment contenant le frigorigène, et des produits préalablement amenés à la température désirée pour le compartiment produits frais.

Avec deux éléments conformes à l'invention accolés à deux parois opposées d'une telle enceinte, on peut aussi obtenir, selon l'orientation de ces éléments, soit une enceinte entière de réfrigération (température positive en général), soit une enceinte entière de congélation (température négative), selon que les faces du boîtier étanche contenant le tampon seront disposées vis-à-vis l'une de l'autre ou qu'elles seront disposées chacune contre la paroi correspondante (en principe la paroi d'extrémité la plus étroite de l'enceinte).

Avantageusement encore, une telle enceinte comporte dans son fond des rainures s'étendant perpendiculairement au plan des éléments réfrigérants, ces rainures permettant la circulation du gaz de sublimation de l'agent frigorigène, ce gaz, en principe du CO2 réfrigéré provenant de la sublimation du gaz carbonique solide constituant l'agent frigorigène, étant plus lourd que l'air.

L'ensemble du dispositif comportant une enceinte isotherme munie d'un ou plusieurs éléments de cloison amovibles à double face tel que décrit précédemment autorise donc un double transfert de température dirigée avec maintien d'une température qui est : a) dans le compartiment produits frais le maintien d'une température d'ambiance de 4°C ± 4°C, ledit produit frais contenu dans un tel compartiment gardant une température à coeur de 2°C ± 2°C pendant une durée comprise entre 0 et 4 heures, étant entendu que l'enceinte munie de la cloison à double face de l'invention étant chargée par un produit frais préalablement amené à une température homogène de 2°C ; b) pour ce qui concerne le compartiment de surgelés, la température d'ambiance est maintenue à une température inférieure ou égale à -18°C, sachant que le système de l'invention autorise une convection naturelle permettant le maintien d'une température ne présentant pas d'écart supérieur à 6°C entre le haut et le bas de l'enceinte; la température à coeur des produits préalablement surgelés et disposés dans un tel compartiment varie dans un intervalle maximum de -26°C à -18°C.

Enfin, la présence de rainures s'étendant perpendiculairement au plan des éléments de cloison décrits ci-dessus permet la circulation du gaz de sublimation de l'agent frigorigène en assurant la convection naturelle de la température et permettant le maintien d'une homogénéité de la température ambiante dans l'ensemble du compartiment dans les limites décrites ci-dessus.

Des modes d'exécution de l'invention vont maintenant être décrits à titre d'exemples nullement limitatifs avec référence aux figures des dessins ci-annexés dans lesquels :
- la figure 1 montre en perspective un élément réfrigérant et congélateur conforme à l'invention, disposé en tant que cloison intermédiaire dans une enceinte isotherme, laquelle est représentée en perspective avec arrachements;
- la figure 2 est une vue en plan de l'élément réfrigérant;
- la figure 3 montre schématiquement en coupe une enceinte isotherme conforme à l'invention et divisée par un élément en un compartiment congélateur et un compartiment réfrigérant;
- la figure 4 montre schématiquement en coupe une enceinte de réfrigération isotherme conforme à l'invention, dans laquelle le froid est maintenu par deux éléments disposés de telle sorte que leurs boîtiers-tampons se fassent vis-à-vis;
- la figure 5 montre schématiquement en coupe une enceinte de congélation isotherme conforme à l'invention, dans laquelle le froid est maintenu par deux éléments disposés de telle sorte que leurs boîtiers-tampons soient tournés vers les parois d'extrémité de l'enceinte;
- la figure 6 montre une application de l'invention à une enceinte isotherme en forme d'armoire frigorifique comportant deux compartiments modulables à températures différentes.

Sur la figure 1, l'enceinte isotherme partiellement représentée en perspective a été référencée en 1 et se présente sous la forme d'un caisson à parois isolantes latérales 2 et extrêmes 3, élaboré par exemple par moulage de matière synthétique, et comportant une mousse de matériau isolant 4 entre deux coquilles, extérieure 5 et intérieure 6 ; elle peut être fermée par un couvercle étanche la (fig. 3). Sur ses faces latérales, la coquille 6 présente des paires de gorges opposées 7 verticales, espacées selon un module déterminé. Quant au fond 8 du caisson et aux parois extrêmes 3, ils présentent des nervures longitudinales 9.

L'élément de cloison à double face, présentant une double fonction de transfert thermique, réalisé par exemple en acier inoxydable, est référencé globalement en 10. Il comporte un boîtier-tampon constitué d'une partie plate (ou nervurée) 11 élargie à sa base en 12 et constituant un réservoir pour un gel eutectique, de l'eau, de l'air, une matière isolante expansée, etc... L'élément 10 présente un profil 13 permettant à l'élément 10 d'être guidé verticalement par les gorges latérales 7 de l'enceinte 1 lors de sa mise en place dans cette dernière. L'élément 10 comporte en outre un espace libre contigu à la face 11, s'étendant au-dessus de la partie élargie 12 et délimité par une tôle perforée, grille ou analogue, référencée 14 en parallèle à la partie plate 11. La fixation de la grille 14 sur le réservoir-tampon est assurée par tout moyen approprié, par exemple des points de soudure 17 entre la grille et la partie correspondante du réservoir-tampon. De la sorte, cet espace libre peut être rempli par un agent frigorigène 15 par exemple du gaz carbonique solide, sous toutes ses formes. Le gaz carbonique de sublimation peut ainsi s'échapper dans l'enceinte isotherme 1, du côté opposé à la partie plate 11, en traversant la grille 14. Dans le compartiment de l'enceinte 1 situé à gauche de l'élément 10, on pourra ainsi maintenir une température de congélation, par exemple de l'ordre de -25°C (température négative), pendant un temps appréciable, suffisant pour assurer un transport normal de produits congelés, tandis que dans le compartiment de l'enceinte situé à droite de cet élément, on pourra maintenir une température de réfrigération en général supérieure à 0°C (figure 3) (température positive).

Pour assurer une bonne circulation du gaz carbonique de sublimation dans l'enceinte de congélation, on prévoit un léger espace 16 (figure 2) entre la partie inférieure de la grille 14 et la partie élargie 12 du réservoir-tampon. Les nervures 9 du fond 8 et des parois extrêmes de l'enceinte contribuent à assurer cette bonne circulation.

A la figure 4 on a représenté une disposition permettant d'obtenir une température de réfrigération, par exemple de l'ordre de +3°C, dans l'ensemble de l'enceinte isotherme 1. Il suffit pour cela de disposer les éléments 10, avec la charge voulue d'agent frigorigène 15 de telle sorte que leurs faces lisses 10 soient disposées vis-à-vis l'une de l'autre, les grilles 14 de ces éléments étant alors appliquées contre les parois extrêmes 3 de l'enceinte.

Comme représenté sur la figure 5, la disposition inverse des éléments 10 permettra d'obtenir dans toute l'enceinte une température de congélation, par exemple de l'ordre de -25°C.

Un autre mode de mise en oeuvre est représenté dans la figure 6 et est relatif à une armoire isotherme en forme d'armoire frigorifique. Deux éléments de cloison conformes à l'invention 10' disposés en tant que cloisons horizontales dans une armoire isotherme 1', par exemple montée sur des roues 19. L'un des éléments 10' sera toujours disposé à la partie supérieure, l'autre élément 10' peut être disposé à différentes hauteurs, en reposant sur des taquets en saillie 20 ou de configuration analogue à l'exemple précédent (gorge 7 et profil conjugué 13), prévus sur les parois latérales 21 de l'armoire, soit être de conception analogue à l'élément réfrigérant et congélateur décrit précédemment. L'élément réfrigérant et congélateur 10' peut être constitué d'un réservoir 22 pour le gel eutectique ou le réservoir-tampon, et d'un bac 23 en contact thermique avec ce réservoir et destiné à contenir l'agent frigorigène 24, là encore constitué, par exemple par du gaz carbonique solide. Le bac 23 étant fermé par une grille 14', on pourra y disposer des aliments ou autres produits à maintenir congelés, par exemple à une température de l'ordre de -25°C comme dans le cas d'application précédent, tandis que la partie inférieure de l'enceinte pourra être maintenue à une température de réfrigération de l'ordre, par exemple, de 3°C pour les produits à maintenir au frais, et ceci pendant toute la durée du transport de l'armoire 1'.

Bien entendu, l'armoire 1' est pourvue de parois isolantes 25 à 27 comportant des rainures 9' (ou des gorges 7') assurant une bonne circulation des gaz froids et peut être fermée par une porte hermétique 28, également isolante et comportant aussi des rainures ou des gorges remplissant la même fonction que ci-dessus.

## Revendications

1. Elément de cloison (10) à double face, amovible, notamment pour enceinte isotherme, comportant un premier compartiment, non étanche, rempli par un élément frigorigène (15) solide et sublimable, notamment du gaz carbonique ou carboglace, et pourvu sur sa face externe (14) de plusieurs ouvertures autorisant la diffusion vers l'extérieur du compartiment de l'élément frigorigène sublimé, caractérisé en ce qu'il comporte dans son épaisseur un deuxième compartiment contigu au premier, le deuxième compartiment, étanche, ou boîtier (11) étant rempli par de l'air,
ledit élément de cloison à double compartiment ayant pour fonction de diriger et de maintenir des températures notablement différentes de part et d'autre dudit élément.

2. Elément de cloison (10) à double face, amovible, notamment pour enceinte isotherme, comportant un premier compartiment, non étanche, rempli par un élément frigorigène (15) solide et sublimable, notamment du gaz carbonique ou carboglace, et pourvu sur sa face externe (14) de plusieurs ouvertures autorisant la diffusion vers l'extérieur du compartiment de l'élément frigorigène sublimé, caractérisé en ce qu'il comporte dans son épaisseur un deuxième compartiment contigu au premier, le deuxième compartiment, étanche, ou boîtier (11) étant rempli par un eutectique de température de fusion notablement supérieure à la température de sublimation ou de fusion de l'élément frigorigène,
ledit élément de cloison à double compartiment ayant pour fonction de diriger et de maintenir des températures notablement différentes de part et d'autre dudit élément.

3. Elément de cloison selon l'une des revendications 1 ou 2, caractérisé en ce qu'un interstice (16) est ménagé entre la face externe du compartiment non étanche et la partie inférieure du boîtier étanche pour permettre l'écoulement dudit gaz frigorigène vers le bas.

4. Elément de cloison selon la revendication 2, caractérisé en ce que le boîtier étanche est élargi à sa base (12) pour offrir à l'eutectique un volume de contenance suffisante.

5. Elément de cloison selon l'une des revendications précédentes, caractérisé en ce qu'il est réalisé dans un matériau à conductibilité thermique élevée, notamment en métal ou alliage métallique.

6. Elément selon l'une quelconque des revendications précédentes, caractérisé en ce que l'espace compris entre le boîtier étanche (11) et la face externe du boîtier non étanche (14) est rempli de gaz carbonique solide (15) sous toutes ses formes et constituant l'agent frigorigène.

7. Elément selon les revendications 4 et 6, caractérisé en ce que le gaz carbonique solide repose sur la base élargie (12) dudit boîtier.

8. Enceinte isotherme, caractérisée en ce qu'elle contient au moins un élément de cloison (10) conforme à l'une quelconque des revendications précédentes, disposé en tant que paroi verticale, amovible et dont la hauteur correspond sensiblement à celle des parois latérales (2) de ladite enceinte (1).

9. Enceinte isotherme selon la revendication 8, caractérisée en ce qu'elle contient au moins un élément de cloison (10) délimitant au moins deux compartiments intérieurs, l'un en contact avec le boîtier étanche maintenu à une température d'ambiance voisine de la température de fusion de l'eutectique, l'autre en contact avec le compartiment non étanche contenant le frigorigène et maintenu à une température de congélation très inférieure à la précédente, avec un écart situé dans un intervalle de températures allant de - 18 à - 25°C.

10. Enceinte isotherme selon la revendication 8, caractérisée en ce que deux de ses parois opposées (3) sont recouvertes chacune d'un élément de cloison conforme à l'une des revendications 2 à 7, les compartiments étanches de chacun des éléments de cloison étant vis-à-vis l'un de l'autre de sorte à constituer entre eux un compartiment isotherme maintenu à une température positive voisine de la température de fusion de l'eutectique.

11. Enceinte isotherme selon la revendication 8, caractérisée en ce que deux de ses parois opposées (3) sont recouvertes chacune d'un élément de cloison (10) conforme à l'une des revendications 1 à 7, leurs boîtiers étanches respectifs étant disposés contre ses parois de sorte à constituer entre lesdits éléments un compartiment isotherme maintenu à une température de congélation.

12. Enceinte isotherme selon l'une quelconque des revendications 8 à 11, caractérisée en ce qu'elle comporte dans son fond (8) des rainures (9) s'étendant perpendiculairement au plan des éléments de cloison (10), ces rainures (9) permettant la circulation du gaz de sublimation de l'agent frigorigène.

13. Enceinte isotherme en forme d'armoire frigorifique, caractérisée en ce qu'elle contient des éléments de cloison réfrigérant et congélateur (10') selon l'une des revendications 1 à 3, ces éléments étant disposés horizontalement dans l'enceinte, l'une à la partie supérieure, l'autre sous la forme d'une paroi séparatrice amovible et de hauteur réglable, et comportant d'une part un réservoir plat (22) contenant un gel eutectique ou de l'air, et d'autre part un bac (23) fermé par une grille (14') et dans lequel peut être déversée la quantité voulue d'élément frigorigène (15), notamment sous forme de gaz carbonique solide.

## Patentansprüche

1. Element (10) mit zwei Flächen und lösbar, insbesondere für einen umschlossenen isothermischen Raum, enthaltend ein erstes Abteil, das durchlässig ist und mit einem festen und sublimierbaren Kältemittelelement (15) gefüllt ist, insbesondere Kohlendioxidgas oder Trockeneisgas, und an seiner Außenfläche (14) mit mehreren Öffnungen versehen, die die Diffusion der sublimierbaren Kältemittelelement zu der Außenseite des Abteils ermöglichen, **dadurch gekennzeichnet, daß** es an seiner Verdickung ein zweites Abteil aufweist, das an das erste angrenzt, derart, daß das zweite Abteil, das dicht ist, oder das Gehäuse mit Luft gefüllt sind, und derart, daß
das Trennwandelement mit zwei Abteilen die Funktion zum Leiten und Aufrechterhalten der Temperaturen ausübt, die insbesondere ausgehend von einem Teil zu dem anderen des Elements unterschiedlich sind.

2. Element (10) mit zwei Flächen und lösbar, insbesondere für einen umschlossenen isothermischen Raum, enthaltend ein erstes Abteil, das durchlässig ist und mit einem festen und sublimierbaren Kältemittelelement (15) gefüllt ist, insbesondere Kohlendioxidgas oder Trockeneisgas, und an seiner Außenfläche (14) mit mehreren Öffnungen versehen, die die Diffusion der sublimierbaren Kältemittelelement zu der Außenseite des Abteils ermöglichen, **dadurch gekennzeichnet, daß** es an seiner Verdickung ein zweites Abteil aufweist, das an das erste angrenzt, derart, daß das zweite Abteil, das dicht ist, oder das Gehäuse gefüllt sind mit einem Eutektikum, dessen Schmelztemperatur insbesondere höher als die Sublimationstemperatur oder Schmelztemperatur des Kältemittelelements ist, und
das Trennwandelement mit zwei Abteilen die Funktion zum Leiten und Aufrechterhalten der Temperaturen ausübt, die insbesondere ausgehend von einem Teil zu dem anderen des Elements unterschiedlich sind.

3. Trennwandelement nach Anspruch 1 oder 2, **dadurch gekennzeichnet, daß** ein kleiner Zwischenraum (16) zwischen der Außenfläche des durchlässigen Abteils und dem inneren Abschnitt des dichten Gehäuses ausgespart ist, damit ein Abfließen des Kältemittelgases zu der Unterseite hin möglich ist.

4. Trennwandelement nach Anspruch 2, **dadurch gekennzeichnet, daß** das dichte Gehäuse an seiner Basis (12) vergrößert ist, damit für das Eutektikum ein ausreichendes Aufnahmevolumen angeboten ist.

5. Trennwandelement nach einem der vorangehenden Ansprüche, **dadurch gekennzeichnet, daß** es aus einem Material mit erhöhter thermischer Leitfähigkeit hergestellt ist, insbesondere aus Metall oder einer metallischen Legierung.

6. Element nach einem der vorangehenden Ansprüche, **dadurch gekennzeichnet, daß** der Raum zwischen dem dichten Gehäuse (11) und der durchlässigen Außenfläche des Gehäuses (14) mit festem Kohlendioxidgas in all seinen Formen gefüllt ist und das Kältemittel bildet.

7. Element nach Anspruch 4 oder 6, **dadurch gekennzeichnet, daß** das feste Kohlendioxidgas auf der vergrößerten Basis (12) des Gehäuses ruht.

8. Umschlossener isothermischer Raum, **dadurch gekennzeichnet, daß** er mindestens ein Trennwandelement (10) gemäß einem der vorangehenden Ansprüche enthält, das insofern im wesentlichen seitlich, lösbar angeordnet ist und dessen Höhe im wesentlichen derjenigen der Seitenelemente (2) des umschlossenen Raums (1) entsprechen.

9. Umschlossener isothermischer Raum nach Anspruch 8, dadurch gekennzeichnet, daß er mindestens ein Trennwandelement (10) aufweist, das mindestens zwei innere Abteile abgrenzt, eines in Kontakt zu dem dichten Gehäuse, gehalten bei einer Umgebungstemperatur in der Nähe der Schmelztemperatur des Eutektikums, das andere in Kontakt zu dem durchlässigen Abteil mit dem Kältemittel gehalten bei einer Gefriertemperatur weit unterhalb der vorangehenden, mit einem Abstand in dem Bereich eines Temperaturintervalls von -18 bis -25°C.

10. Umschlossener isothermischer Raum nach Anspruch 8, **dadurch gekennzeichnet, daß** zwei seiner gegenüberliegenden Seiten (3) jeweils mit einem Trennwandelement gemäß einem der Ansprüche 2 bis 7 abgedeckt sind, derart, daß die dichten Abteile jedes der Trennelemente vis-à-vis zueinander derart vorliegen, daß zwischen ihnen ein isothermes Abteil gebildet ist, das bei einer positiven Temperatur in der Nähe der Schmelztemperatur des Eutektikums gehalten wird.

11. Umschlossener isothermischer Raum nach Anspruch 8, **dadurch gekennzeichnet, daß** zwei seiner gegenüberliegenden Seiten (3) jeweils mit einem Trennwandelement (10) gemäß einem der Ansprüche 1 bis 7 abgedeckt sind, derart, daß ihre dichten Gehäuse jeweils gegen die Austrittswand angeordnet sind, damit zwischen diesen Elementen ein isothermes Abteil gebildet wird, das bei einer Gefriertemperatur gehalten wird.

12. Umschlossener isothermischer Raum nach einem der Ansprüche 8 bis 11, **dadurch gekennzeichnet, daß** es an seinem Boden (8) Rillen (9) aufweist, die sich senkrecht zur Ebene der Trennwandelemente (10) erstrecken, derart, daß die Rillen (9) die Zirkulation des Sublimierungsgases des Kältemittels ermöglicht.

13. Umschlossener isothermischer Raum in der Form eines Kälteschranks, **dadurch gekennzeichnet, daß** er Trennwandelemente für das Kühlen sowie einen Gefrierapparat (10') nach einem der Ansprüche 1 bis 3 enthält, derart, daß diese Elemente horizontal in dem Raum angeordnet sind, einer in dem oberen Abschnitt, und einer in der Form einer trennbaren, lösbaren Seitenwand mit einstellbarer Höhe, und derart, daß es einerseits einen flachen Speicher (22) mit einem eutektischen Gel oder mit Luft enthält, und andererseits einen über ein Gitter (14') abgeschlossenen Behälter (23), in dem die gewünschte Menge des Kältemittelelements (15) abfließen kann, insbesondere in der Form eines festen Kohlendioxidgases.

## Claims

1. A removable, double-sided partition element (10), in particular for an isothermal chamber, the partition element having an unsealed first compartment filled with a solid and sublimable refrigerating element (15), in particular carbon dioxide or dry ice, and provided on its outside face (14) with a plurality of openings allowing the sublimed refrigerating element to diffuse out from the compartment, the partition element being characterized in that it includes in its thickness a second compartment contiguous with the first, the second compartment or "housing" (11) being sealed and filled with air, the function of said two-compartment partition element being to direct and maintain significantly different temperatures on either side of said element.

2. A removable, double-sided partition element (10), in particular for an isothermal chamber, the partition element having an unsealed first compartment filled with a solid and sublimable refrigerating element (15), in particular carbon dioxide or dry ice, and provided on its outside face (14) with a plurality of openings allowing the sublimed refrigerating element to diffuse out from the compartment, the partition element being characterized in that it includes in its thickness a second compartment contiguous with the first, the second compartment or "housing" (11) being sealed and filled with a eutectic having a melting temperature significantly higher than the subliming or melting temperature of the refrigerating element, the function of said two-compartment partition element being to direct and maintain significantly different temperatures on either side of said element.

3. A partition element according to claim 1 or 2, characterized in that a gap (16) is left between the outside face of the unsealed compartment and the bottom portion of the sealed housing to enable said refrigerating gas to flow downwards.

4. A partition element according to claim 2, characterized in that the sealed housing is widened at its base (12) to provide sufficient volume for containing the eutectic.

5. A partition element according to any preceding claim, characterized in that it is made of a material having high thermal conductivity, in particular a metal or a metal alloy.

6. An element according to any preceding claim, characterized in that the space lying between the sealed housing (11) and the outside face of the unsealed housing (14) is filled with solid carbon dioxide in any of its forms and constituting the refrigerant.

7. An element according to claims 4 and 6, characterized in that the solid carbon dioxide rests on the widened base (12) of said housing.

8. An isothermal chamber, characterized in that it contains at least one partition element (10) according to any preceding claim, placed as a removable vertical wall and of a height that corresponds substantially to that of the side walls (2) of said chamber (1).

9. An isothermal chamber according to claim 8, characterized in that it contains at least one partition element (10) defining at least two internal compartments, one in contact with the sealed housing maintained at an ambient temperature close to the melting temperature of the eutectic, the other in contact with the unsealed compartment containing the refrigerant and maintained at a freezing temperature well below the melting temperature, with a temperature difference lying in the range -18°C to -25°C.

10. An isothermal chamber according to claim 8, characterized in that two opposite walls (3) thereof are covered with respective partition elements according to any one of claims 2 to 7, the sealed compartments of each of the partition elements facing each other so as to constitute between them an isothermal chamber that is maintained at a positive temperature close to the melting temperature of the eutectic.

11. An isothermal chamber according to claim 8, characterized in that two opposite walls (3) thereof are covered in respective partition elements according to any one of claims 1 to 7, their respective sealed housings being disposed against the walls so as to constitute between said elements an isothermal chamber that is maintained at a freezing temperature.

12. An isothermal chamber according to any one of claims 8 to 11, characterized in that its bottom (8) has grooves (9) extending perpendicularly to the planes of the partition elements (10), said grooves (9) enabling the sublimation gas of the refrigerant to circulate.

13. An isothermal chamber in the form of a refrigerating cabinet, characterized in that it contains refrigerating and freezing partition elements (10') according to any one of claims 1 to 3, said elements being disposed horizontally inside the chamber, one at the top, and the other in the form of a removable separating wall at adjustable height, and including both a flat reservoir (22) containing a eutectic gel or air, and a pan (23) closed by a grid (14') and into which there can be poured the desired quantity of refrigerating element (15), in particular in the form of solid carbon dioxide.
